# FASCICULE DE BREVET EUROPEEN

(11) **EP 3 033 223 B1**
(45) Date de publication et mention de la délivrance du brevet: **26.06.2019**
(21) Numéro de dépôt: 14786961.4
(22) Date de dépôt: 14.08.2014
(51) Int. Cl.: B65D 5/54, B31B 50/26, B31B 105/00, B31B 110/35, B31B 120/10, B31B 120/25

(54) **PROCEDE ET DISPOSITIF DE MISE EN PLACE DE RENFORTS SUR UNE DECOUPE D'EMBALLAGE EN CARTON**
VERFAHREN UND VORRICHTUNG ZUR ANBRINGUNG VON VERSTÄRKUNGEN AN EINEM KARTONVERPACKUNGSZUSCHNITT
METHOD AND DEVICE FOR FITTING REINFORCEMENTS ON A CARDBOARD PACKAGING CUTOUT

(30) Priorité: 14.08.2013 FR 1358014
(43) Date de publication de la demande: 22.06.2016
(73) Titulaire: DS Smith Packaging France, 92800 Puteaux (FR)
(72) Inventeur: MENEGAZZI, Franck, F-21000 Dijon (FR)
(74) Mandataire: Benech, Frédéric
(86) Numéro de dépôt international: PCT/FR2014/052091
(87) Numéro de publication internationale: WO 2015/022472

(56) Documents cités:
- WO-A1-03/099667
- WO-A2-2008/042176
- GB-A- 2 472 257
- US-A1- 2006 124 712
- US-A1- 2012 325 830

## Description

La présente invention concerne un procédé de mise en place d'au moins un renfort issu d'un flan en carton ou carton ondulé, à un emplacement déterminé d'une découpe en feuille de carton ou carton ondulé propre à former un emballage.

Elle concerne également un dispositif de mise en place d'un tel renfort.

Elle trouve une application particulièrement importante bien que non exclusive dans le domaine des emballages renforcés pour produits lourds tels que des bouteilles et/ou nécessitant des parois verticales d'emballages résistant particulièrement bien à la compression, tout en autorisant un accès latéral pour les produits.

Avec l'invention, il va en effet être par exemple possible d'obtenir un emballage ajouré sur un ou deux côtés en vis à vis, tout en comportant deux parois porteuses particulièrement résistantes. Elle permet également d'obtenir des plateaux compacts et gerbables sur de grandes hauteurs.

On connaît déjà (US 5,950,911) des boîtes en carton munies de parois renforcées verticalement par des pliures formant renforts.

De tels emballages, s'ils présentent effectivement une meilleure résistance à la compression, ne sont pas mécanisables facilement et nécessitent un fond formant plateau dans lequel viennent s'encastrer de façon ajustée les parois formant les plis de renfort.

On connaît aussi des plateaux renforcés présentant des coins munis de rabats rattachés aux parois et repliés vers l'intérieur du plateau pour former des piliers d'angles.

De tels plateaux sont surtout utilisés pour le stockage des fruits et légumes, et sont compliqués à former de façon rapide et automatique.

On peut également citer le document WO 2008/042176 qui décrit un procédé conforme au préambule de la revendication 1.

Le document GB 2 472 257 décrit un emballage dont les renforts présentent une longueur variable.

De façon générale, si il existe de nombreux emballages avec renforts rapportés ou non, il n'existe pas de procédé efficace, rapide et automatique de mise en place de renforts verticaux de dimensions réduites, aisé à mettre en oeuvre, et qui peuvent être placés à n'importe quel emplacement des parois d'un emballage, mais de préférence de façon centrée.

La présente invention vise à fournir un procédé et un dispositif de mise en place de renfort(s) dans un emballage palliant ces inconvénients et répondant mieux que ceux antérieurement connus aux exigences de la pratique, notamment en ce qu'elle autorise la formation d'emballages dissymétriques, en ce qu'elle permet la conformation et la mise en place de renforts présentant sur toute leur longueur (hauteur de l'emballage) un angle au sommet et/ou un évidement central par rapport à la paroi de l'emballage permettant de former ainsi un pilier creux, ce qui autorise une grande résistance à la compression, et ce en les formant de façon automatique et à forte cadence, c'est à dire supérieure à 30 coups/minute, par exemple 40 ou 50 coups/minute.

Dans ce but l'invention propose notamment un procédé de mise en place d'au moins un renfort à un emplacement déterminé d'une découpe en feuille de carton ou carton ondulé propre à former un emballage muni de parois d'une hauteur déterminée, le renfort étant issu d'un flan en carton ou carton ondulé de longueur égale à ladite hauteur déterminée, caractérisé en ce que
on extrait le flan d'un magasin en le saisissant par aspiration à l'aide de moyens de dépilage comprenant une structure longitudinale présentant une forme déterminée, agencée pour être placée au-dessus du flan ainsi saisi dans le sens de la longueur du flan,
on transfert le flan horizontalement au-dessus d'un gabarit de formage dudit flan présentant au moins en partie une forme complémentaire de ladite forme déterminée,
on comprime le flan entre le gabarit et ladite structure longitudinale pour lui conférer ladite forme déterminée sur une partie du flan et former des bords latéraux longitudinaux horizontaux,
on transfert le flan ainsi configuré, en encollant les bords latéraux et
on applique le flan ainsi encollé sur la découpe à l'emplacement déterminé, pour former le renfort dudit emballage.

Le renfort étant de longueur égale : (par égale on entend strictement égale ou un peu supérieure, par exemple de 1 à 2 mm, pour permettre au renfort de jouer son rôle) à la longueur du volet renforcé destiné à former une paroi de l'emballage. Ceci lui permet d'avoir un rôle porteur sur la hauteur de la paroi une fois collé à l'emplacement déterminé, lorsque l'emballage est conformé et que le fond et/ou le couvercle sont pliés à 90°. Cet emplacement déterminé est en effet agencé pour permettre la coïncidence des bords inférieur et supérieur du renfort avec les lignes de pliage et/ou bord d'extrémité du volet sur lequel il est collé.

Selon le mode de réalisation de l'invention plus particulièrement envisagé, la forme déterminée de la structure longitudinale présente une section transversale en forme de V ou de U inversé, ce qui va permettre au renfort de présenter une section transversale équivalente.

Dans des modes de réalisation avantageux, on a de plus et/ou par ailleurs recours à l'une et/ou à l'autre des dispositions suivantes :
- on forme et on met en place simultanément deux renforts, sur deux parois opposées de la découpe propre à former l'emballage ;
- on transfert les flans de renfort à partir de deux magasins différents situés à proximité l'un de l'autre ;
- on transfert les flans de renfort à partir de deux magasins différents situés de part et d'autre de la découpe ;
- on obtient les flans de renfort à partir d'un même magasin de flans de base sécables, que l'on sépare en deux avant transfert au-dessus de leur gabarit respectif ;
- la découpe étant formée par une série d'au moins quatre volets terminée d'un côté par une série de rabats, on place ladite découpe à plat et on applique lesdits renforts horizontalement sur ladite découpe ;
- la découpe étant préformée en caisse ouverte sur le dessus et présentant au moins quatre parois verticales, les renforts sont basculés verticalement puis introduits dans l'emballage avant d'être appliqués latéralement sur deux parois verticales opposées de l'emballage.

Avantageusement, l'emballage est obtenu par enrobage autour d'un mandrin.

Lorsque les renforts sont placés sur la découpe à plat, le mandrin est alors muni de parois ajourées permettant d'échapper les renforts lors du formage et/ou le mandrin est formé par des cornières d'angles maintenues entre elles par des entretoises, éventuellement ajustables en distance pour faire varier la taille du mandrin.

L'invention propose également un dispositif mettant en oeuvre le procédé décrit ci-dessus.

Elle concerne également un dispositif de mise en place d'au moins un renfort à un emplacement déterminé d'une découpe en feuille de carton ou carton ondulé propre à former un emballage muni de parois d'une hauteur déterminée, le renfort étant issu d'un flan en carton ou carton ondulé de longueur égale à ladite hauteur déterminée, caractérisé en ce que il comporte
des moyens de préhension du flan à partir d'un magasin par aspiration comprenant des moyens de dépilage comportant une structure longitudinale présentant une forme déterminée, agencée pour être placée au-dessus du flan ainsi saisi,
un gabarit de formage dudit flan présentant au moins en partie une forme complémentaire de ladite forme déterminée,
des moyens de transfert du flan horizontalement au-dessus dudit gabarit de formage, de mise en compression du flan entre le gabarit et ladite structure longitudinale pour lui conférer en partie ladite forme déterminée et présenter des bords latéraux longitudinaux horizontaux, et de transfert du flan ainsi configuré, en vis à vis de la découpe à l'emplacement déterminé,
des moyens d'encollage des bords latéraux et de mise en pression du flan ainsi encollé sur ladite découpe pour former le renfort dudit emballage.

Dans un mode avantageux de l'invention la section transversale de la forme déterminée est en forme de V ou de U inversé.

Avantageusement le dispositif comporte deux magasins différents situés à proximité l'un de l'autre.

Dans un autre mode de réalisation avantageux il comporte deux magasins différents situés de part et d'autre de la découpe.

Egalement avantageusement il comporte un seul magasin de flans sécables, et des moyens de séparation en deux des flans sécables avant transfert au-dessus de leur gabarit respectif.

Avantageusement la découpe étant formée par une série d'au moins quatre volets terminée d'un côté par une série de rabats, le dispositif comporte des moyens d'amener de la découpe à plat et d'application desdits renforts horizontalement à la découpe.

Dans un mode de réalisation avantageux le dispositif comporte de plus un mandrin muni de parois ajourées et/ou formées de cornières d'angles permettant d'échapper les renforts lors du formage ultérieur de l'emballage autour du mandrin.

Dans un autre mode de réalisation la découpe étant préformée en caisse ouverte sur le dessus et présentant au moins quatre parois verticales, le dispositif comporte des moyens de basculement vertical des renforts, d'introduction dans l'emballage et d'application latéralement sur deux parois verticales opposées de l'emballage.

Avantageusement la découpe préformée est obtenue par enrobage autour d'un mandrin.

La présente description concerne également un emballage de matière en feuille de carton ou de carton ondulé en forme de caisse présentant une section polygonale comportant des parois latérales d'une hauteur déterminée et une paroi inférieure formant le fond de la caisse, comportant au moins un renfort issu d'un flan en carton ou carton ondulé de longueur égale ou sensiblement égale à ladite hauteur déterminée, ledit renfort étant disposé dans le sens de la hauteur de la caisse sur une face interne de l'emballage et présentant une partie centrale de section transversale en forme de V ou de U inversé et deux bords latéraux longitudinaux collés sur ladite face interne situés entièrement à distance des jonctions avec les parois latérales adjacentes.

Par sensiblement égal on entend égal aux tolérances de fabrication du carton prêt, par exemple un peu supérieur de 1 à 2 mm pour permettre un bon report des charges.

Avantageusement l'emballage compte deux renforts situés en vis à vis et de façon centrée, sur deux faces opposées.

Encore avantageusement l'emballage est formé selon le procédé tel que décrit ci-dessus.

Encore avantageusement l'emballage est à huit côtés à savoir quatre parois principales séparées par quatre parois intermédiaires formant coins coupés.

L'invention sera mieux comprise à la lecture de la description qui suit, de modes de réalisation particuliers donnés ci-après à titre d'exemples non limitatifs.

La description se réfère aux dessins qui l'accompagnent dans lesquels :
La figure 1 est une vue en perspective partielle du dispositif de mise en place selon un mode de réalisation de l'invention, au niveau du formage des renforts à partir d'un seul magasin d'alimentation en flans.
Les figures 1A et 1B montrent en coupe, les étapes initiales de séparation d'un flan de base en deux flans, pour obtenir des renforts selon le mode de réalisation de la figure 1.
La figure 2 montre le dispositif (partiel) de la figure 1 lors de la compression des flans entre les structures longitudinales et les gabarits.
Les figures 2A et 2B sont des vues en coupe de la descente des flans sur les gabarits.
La figure 3 montre le début du transfert des flans après la conformation représentée à la figure 2.
Les figures 4 et 5 montrent le dispositif de la figure 1 lors de la suite du transfert des flans, pour leur mise en position (figure 4) puis pour leur application une fois encollés sur la découpe (figure 5).
La figure 6 est une vue en perspective d'une découpe permettant d'obtenir un emballage selon un mode de réalisation avec deux renforts.
La figure 7 est une vue en perspective de la caisse formée à partir du flan de la figure 6.
La figure 8 donne des vues schématiques en coupes de trois modes de réalisation de renforts utilisables selon l'invention, en forme de U (à branches rapprochées et écartées) et en forme de V.
Les figures 9 et 10, et 11 et 12, sont des vues en perspectives, respectivement de flans avec renforts et des caisses ou plateaux obtenus avec de tels flans, selon d'autres modes de réalisation de l'invention.
Les figures 13 à 18 sont des vues en perspectives partielles montrant un dispositif selon un autre mode de réalisation de l'invention, permettant d'obtenir des renforts à partir de deux magasins de flans séparés.
La figure 19 est une vue agrandie de l'organe de préhension et de conformation du renfort selon le mode de réalisation de l'invention plus particulièrement décrit ici.
Les figures 20 à 23 montrent en perspective et de façon partielle un autre mode de réalisation d'un dispositif selon l'invention, avec basculement des renforts et encollage à l'intérieur d'un emballage préformé.

Dans la suite de la description on utilisera les mêmes numéros de référence pour désigner les mêmes éléments ou des éléments similaires.

La figure 1 montre (partiellement) un dispositif 1 de mise en forme de deux renforts 2, 2' issus de flans 3, 3' rectangulaires de longueur déterminée en carton ondulé (par exemple de 3 à 5 mm d'épaisseur)stockés dans un magasin vertical 4 pour mise en place sur des découpes 5, par exemple formés par une suite de volets rectangulaires 6, par exemple quatre volets reliés entre eux par des lignes de pliage 7 et terminés de chaque côtés par des rabats 8, 9 de façon connue en elle-même.

Les découpes 5 sont par exemple également stockées dans un magasin vertical 10 et amenées en position une par une, par exemple par des moyens basculant à aspiration connus en eux-mêmes (non représentés), chaque découpe 5 étant ensuite déplacée, par exemple via un tapis roulant (ici encore non représenté), pour être renforcée par lesdits renforts obtenus après formage.

Plus précisément, les flans 3, 3' sont saisis par aspiration à l'aide des moyens 11 de dépilage comprenant deux systèmes de préhension 12 à ventouses chacun muni d'une structure longitudinale 13 présentant une face inférieure 14 présentant une rainure centrale 15 de longueur égale ou sensiblement égale à celle des flan saisis et de section transversale en forme de V renversé. La face inférieure 14 comprend également deux bandes longitudinales horizontales 16, 17 de part et d'autre et dans la continuité des sommets de la rainure en V.

Le dispositif comprend également deux gabarits 18 présentant chacun une face supérieure 19 de forme complémentaire de celle de la face inférieure 14 de la structure longitudinale 13.

Le système 12 comprend des ventouses de préhension 20 (schématisées par des traits mixtes sur les figures 1 et 2) des flans, et de transfert de ceux-ci entre le magasin de stockage vertical 4 et la position en vis à vis des gabarits 18, ici donc deux gabarits parallèles pour deux systèmes 12 en vis à vis, par exemple par le biais d'un pont 21 de déplacement connu en lui-même.

Le dispositif comprend de plus des moyens de mise en pression ou compression (flèche 22) des flans 3, 3' sur le gabarit par exemple comprenant un piston à actionnement vertical entre la position de transfert (plan 23 figurant en trait mixte sur la figure 1) et la position de mise en pression (figure 2).

Une fois les flans comprimés en structure en V renversé, les systèmes 12 de préhension par ventouse 20 sont relevés verticalement puis déplacés pour embarquer les flans suivants à partir de la pile 4, et ainsi de suite.

On a représenté les étapes de mise en formation de renforts obtenus simultanément à partir d'un flan de base sur les figures 1A, 1B et 2A, 2B.

Dans ce mode de réalisation un flan de base 24 est formé des deux flans 3 et 3' reliés entre eux par une ligne 25 de découpe et saisi par les ventouses 20 du système ou moyens de préhension 12.

Les ventouses 20 sont alimentées en vide par le biais de circuits 26 commandés par automate de façon connue.

Les systèmes 12 sont inclus dans et/ou solidaires des moyens 11 de dépilage et comprennent chacun une structure longitudinale 13 munie de sa rainure centrale 15 et de ses bandes ou portion de bande longitudinales 16,17, ou de tout autre configuration formant des butées horizontales 27 latérales en contact avec les extrémités des flans 3, 3'.

Lors de la descente des moyens de préhension vers les gabarits 18, la ligne de découpe 25 vient en butée sur une lame 28 de séparation des flans 3 et 3' le vide des ventouses étant relâchées.

On a représenté sur les figures 2A et 2B la suite de la descente des butées 27 qui poussent respectivement les flans 3 et 3' pour amener en contact une ligne de pliage centrale 29, 29' des flans 3 et 3', (qui comportent par ailleurs chacun deux lignes parallèles 30, 30' de part et d'autre et symétriques par rapport à la ligne centrale 29, 29') avec le sommet S de la forme complémentaire du V 31 du gabarit 18.

Des moyens de butée 32 situés sous les bords latéraux longitudinaux 33, 33' des flans permettent d'obtenir les renforts conformés munis d'une partie centrale 34, 34' en V et des deux bords latéraux longitudinaux horizontaux 33, 33'.

En fin de mise en pression des renforts (cf. figure 4), les moyens 11 de dépilage et les moyens ou systèmes 12 de préhension par ventouses sont ramenés vers le magasin 4 de flans de base (flèche 35), et un système 36 (par exemple un pont) de déplacement transversal des gabarits 18 munis des renforts 2, 2' vient récupérer ces derniers par ailleurs déplaçables latéralement sur un chemin 37 via des roulements 38 solidaires des gabarits, en les écartant pour disposer lesdits gabarits au droit des emplacements déterminée (traits mixtes 39) de la découpe 5, par ailleurs acheminée de façon connue en elle-même, par exemple par tapis roulant avec taquet de blocage dans la position (plan 40) de pose des renforts 2, 2'.

En référence à la figure 5, les renforts 2, 2' sont alors saisis par ventouses avec des moyens similaires à ceux décrits en référence aux moyens de dépilage et sont déplacés pour être plaqués, après encollage des bords latéraux sur le trajet en 41 , sur lesdits emplacements déterminés de la découpe, de façon précise grâce à des moyens de programmation et de commande connus en eux-mêmes du système 36.

On a représenté sur les figures 6 et 7 la découpe 5 avec renforts 2, 2' obtenue avec les dispositifs des figures 1 à 5 ainsi que la boîte B obtenue avec une telle découpe.

La découpe comporte ici une série de quatre volets rectangulaires 6 en carton ondulé séparés par des lignes de pliage 7 et munie à son extrémité d'une languette de collage de façon connue en elle-même.

Chaque volet est d'une longueur h (ou hauteur pour la paroi de la caisse) déterminée.

Deux séries de rabats 8 rectangulaires sont disposées de part et d'autre pour former respectivement le dessus et le fond de la caisse.

Chaque renfort 2, 2', formé par une bande de carton obtenue à partir des flans 3, 3' est disposé dans le sens de la longueur du volet 6 correspondant, et est de longueur égale à celle du volet, de sorte que ses extrémités 42, 42' coïncident avec les lignes de pliage 43 entre volets 6 et rabats 8.

Les renforts correspondent aux sommets 29, 29' du V renversé et les bords latéraux 33, 33' sont collés sur la face interne de la découpe et présentent des périphéries longitudinales 44 situées entièrement à distance des lignes de pliage 7 ou de jonction avec les parois latérales adjacentes sur la languette.

Par entièrement à distance on entend qu'ils ne coïncident pas et/ou ne sont pas situés au-delà de la ligne de jonction avec recouvrement de la surface du renfort avec ladite ligne de jonction.

La distance d est ainsi et exemple de plusieurs centimètres, par exemple 20 cm de chaque côté, dépendant des dimensions de la caisse.

On a représenté sur la figure 8 trois exemples de modes de réalisation des sections transversales de renforts selon l'invention

En 45 est représenté un renfort en U renversé dont les branches 46 du U sont très rapprochées par exemple à 1 cm l'une de l'autre, les bords latéraux étant quant à eux horizontaux.

En 47, le renfort est de section en V renversé, l'angle α au sommet pouvant varier entre par exemple 15° et 60°, par exemple 45°.

En 48, la section est un U renversé avec des parois 49 plus écartées, c'est à dire supérieure à 1 cm, par exemple 3 ou 5 cm.

Les figures 9 et 10 montrent un autre mode de réalisation d'un emballage selon l'invention.

A partir du film 50 de la figure 9 comprenant une série de quatre volets 51, 52, 53, 53 reliés entre eux par des lignes de pliage 55, chaque volet étant muni de rabats 56, de part et d'autre, on vient placer les renforts 2, 2' transversalement, c'est à dire dans un sens perpendiculaire par rapport aux figures de pliage 55 sur la largeur de deux volets opposés.

L'emballage 57 de la figure 10 est alors obtenu par repliage, les deux volets démunis de renfort servant respectivement de fond et de couvercle, les deux autres parois latérales (démunies de rabats) étant formées par collage de rabats 56 correspondant, réalisant ainsi et par exemple deux parois ajourées 58 du fait du dimensionnement adéquat desdits rabats. Les films 3, 31 de renfort sont quant à eux alimentés à partir de magasins verticaux 76 latéraux situés de part et d'autre du trajet des découpes.

Ils sont saisis par les systèmes 77 de préhension similaires aux systèmes 12 décrits en référence aux figures précédentes, les dits systèmes 12 étant eux même déplacés à leur différentes positions par des dispositifs de déplacement permettant le dépliage et la mise en compression (non représentés)par exemple tel que décrit ci-avant.

Les systèmes 77 viennent se placer sur les gabarits 78 pour former les renforts puis ceux-ci sont déplacés en portion de mise en place sur découpe (flèche 79).

Des systèmes 80 de préhension, similaires aux systèmes 77, sont alors descendus sur les gabarits 78 puis relevés (flèche 81- Cf. figure 15) et déplacés (figures 16) pour être descendus (figure 17) sur la découpe 71 (flèche 82) et comprimés, après encollage sur le trajet.

Puis (figure 18) les systèmes 80 sont remontés et la découpe 4 munie de renforts 2, 2' est évacuée, le cycle continuant avec la découpe suivante.

Les figures 11 et 12 montrent respectivement un film 59 et le plateau 60 obtenu à partir du film.

Ici le film est formé d'un volet central 61 muni de quatre rabats 62, 63, 64, 65 sur ses bords latéraux, deux rabats 62, 64 étant muni de rabats d'extrémité 66, 67, et les deux autres rabats comportant les renforts 2, 2' tel que décrit ci-avant. Lorsque le plateau est formé (Cf. figure 12) il comporte alors deux parois 68, 69 muni de renforts 2, 2' sur leur hauteur h, selon l'invention, entièrement situés à distance des extrémités 70 de rabats formant parois correspondantes.

On a représenté (partiellement) une structure de réalisation de mise en phase de renfort selon l'invention en référence aux figures 13 à 18.

Un magasin central d'alimentation en découpes 71 est ici prévu. Celles-ci sont basculées par un système 72 à ventouses 73 connu en lui-même pour être disposés à plat sur un tapis 74 horizontal, qui les achemine successivement à l'emplacement de dépose (trait mixte 75)

On a représenté sur la figure 19 une vue agrandie de l'ensemble le système où moyens de préhension 12, 77 avec gabarit 18, 78 (également désigné par organe de préhension et conformage) tel que décrit en référence aux figures précédentes.

Le système 12 comprend une structure longitudinale 13 présentant une face inférieure 14 munie d'une rainure centrale 15 en forme de V ou de U renversé, les branches du U étant ici inclinées par rapport à la verticale ou encore en forme de Ω.

La face inférieure 14 comprend également les branches longitudinales 16 horizontales, parallèles prolongeant la périphérie de la rainure vers l'extérieur sur une distance déterminée d, par exemple de quelques millimètres, ce qui va permettre de casser le flan au niveau de ses lignes de pliages prévues à cet effet.

La structure longitudinale 13 est solidaire des ventouses de préhension 20, par exemple deux jeux latéraux 83 situés de part et d'autre de la structure 13, de sept ventouses disposées par groupe de deux ou trois ventouses. Le gabarit 18 comprend quant à lui une nervure centrale de forme complémentaire à la forme de la rainure 15 et deux bords longitudinaux latéraux 85 prolongeant la ligne périphérique 86 inférieure de la rainure.

La longueur l de la rainure est avantageusement égale ou un peu supérieure (quelques millimètres) à la longueur (ou hauteur) du renfort à configurer.

Les figures 20 à 23 montrent un autre mode de réalisation d'un dispositif 90 partiel selon l'invention avec basculement des renforts 2, 2' et encollage à l'intérieur 91 d'un emballage préformé 92.

Les films 3, 3' sont saisis (figure 20) par des systèmes 12 de préhension tel que décrits ci-avant, à partir de deux magasins 93 disposés parallèlement, pendant que les gabarits 18 pour former les renforts 2, 2' sont mis en position (figure 21) fixés sur des plateaux 94 pivotant autour d'un axe 95 entre une position horizontale de réception des flans (figure 22) et une position verticale de mise en place des renforts 2, 2' sur des parois internes opposées en vis à vis, de l'emballage 92.

Dans ce mode de réalisation deux systèmes 96 identiques aux systèmes 12, non verticaux, sont prévus pour venir reprendre les flans 3, 3', conformés et basculés, puis les déplacer à l'aplomb des emballages amenés successivement, par exemple sur tapis roulant 97, avant d'être bloqués en position entre deux portes latérales pivotantes autour d'un axe vertical 98.

Les renforts (cf. figure 21) sont descendus et passent devant des pistolets d'encollage 99 (hot melt), des faces externes des bandes, puis insérés dans l'emballage avant d'être mis en pression par collage sur la face interne en vis à vis, par pression à l'aide de vérins 100.

Ceux-ci sont descendus simultanément avec le système 96, à la verticale, via une rampe verticale 101 de soutien escamotable, déplaçable entre une position de chargement des renforts (figure 21) et une position de collage des renforts (figure 22). Comme il va de soi et comme il résulte également de ce qui précède, la présente invention n'est pas limitée aux modes de réalisation plus particulièrement décrits. Elle en embrasse au contraire toutes les variantes et notamment celles où la forme des rainures est différente.

## Revendications

1. Procédé de mise en place d'au moins un renfort (2, 2') à un emplacement déterminé d'une découpe (5) en feuille de carton ou carton ondulé propre à former un emballage (B) muni de parois d'une hauteur déterminée, le renfort étant issu d'un flan (3, 3') en carton ou carton ondulé, **caractérisé en ce que** le renfort étant de longueur égale à ladite hauteur déterminée,
on extrait le flan d'un magasin (4) en le saisissant par aspiration à l'aide de moyens (11) de dépilage comprenant une structure longitudinale (13), agencée pour être placée au-dessus du flan ainsi saisi dans le sens de la longueur du flan,
on transfère le flan (3, 3') horizontalement au-dessus d'un gabarit (18) de formage dudit flan,
on comprime le flan entre le gabarit (18) et ladite structure longitudinale (13), lesquels présentent des formes au moins en partie complémentaires, pour conférer au flan une forme de pilier creux sur une partie du flan et former des bords latéraux longitudinaux (33, 33') horizontaux,
on transfère le flan ainsi configuré en encollant les bords latéraux (33, 33') et
on applique le flan ainsi encollé sur la découpe (5) à l'emplacement déterminé, pour former le renfort dudit emballage (B).

2. Procédé selon la revendication 1, **caractérisé en ce que** la forme déterminée présente une section transversale en forme de V ou de U inversé.

3. Procédé selon l'une quelconque des revendications précédentes, **caractérisé en ce que** on forme et on met en place simultanément deux renforts (2,2') sur deux parois opposées de la découpe propre à former l'emballage.

4. Procédé selon la revendication 3, **caractérisé en ce qu'**on transfère les flans (3, 3') de renfort à partir de deux magasins (93) différents situés à proximité l'un de l'autre.

5. Procédé selon la revendication 3, **caractérisé en ce qu'**on transfère les flans de renfort à partir de deux magasins (76) différents situés de part et d'autre de la découpe.

6. Procédé selon la revendication 3, **caractérisé en ce qu'**on obtient les flans de renfort à partir d'un même magasin (4) de flans de base sécables, que l'on sépare en deux avant transfert au-dessus de leur gabarit respectif.

7. Procédé selon l'une quelconque des revendications précédentes, **caractérisé en ce que** la découpe (5) étant formée par une série d'au moins quatre volets (6) terminée d'un côté par une série de rabats, on place ladite découpe à plat et on applique lesdits renforts horizontalement sur ladite découpe.

8. Procédé selon l'une quelconque des revendications 1 à 6, **caractérisé en ce que** la découpe étant préformée en caisse ouverte (92) sur le dessus et présentant au moins quatre parois verticales, les renforts (2, 2') sont basculés verticalement puis introduits dans l'emballage avant d'être appliqués latéralement sur deux parois verticales opposées de l'emballage.

9. Dispositif (1) de mise en place d'au moins un renfort (2, 2') à un emplacement déterminé d'une découpe (5) en feuille de carton ou carton ondulé propre à former un emballage (B) muni de paroi d'une hauteur déterminée, le renfort étant issu d'un flan (3, 3') en carton ou carton ondulé, **caractérisé en ce que** le renfort étant de longueur égale à ladite hauteur déterminée, le dispositif comporte des moyens de préhension du flan à partir d'un magasin par aspiration comprenant des moyens (11) de dépilage comportant une structure longitudinale (13), agencée pour être placée au-dessus du flan ainsi saisi,
un gabarit (18) de formage dudit flan,
des moyens (21) de transfert du flan horizontalement au-dessus dudit gabarit de formage, de mise en compression (22) du flan entre le gabarit (18) et ladite structure longitudinale (13), lesquels présentent des formes au moins en partie complémentaires, pour conférer au flan en partie une forme de pilier creux et former des bords latéraux longitudinaux (33, 33') horizontaux, et de transfert (36) du flan ainsi configuré, en vis à vis de la découpe (5) à l'emplacement déterminé,
des moyens d'encollage des bords latéraux et de mise en pression du flan ainsi encollé sur la découpe pour former le renfort dudit emballage.

10. Dispositif selon la revendication 9 **caractérisé en ce que** la forme déterminée présente une section transversale en forme de V ou de U inversé.

11. Dispositif selon l'une des revendications 9 et 10, **caractérisé en ce qu'**il comporte deux moyens de préhension, deux gabarits (18) de formage, deux moyens (21) de transfert et d'encollage et deux moyens (22) de mise en pression de deux flans (3, 3') pour former deux renforts (2, 2') sur deux parois opposées de l'emballage.

12. Dispositif selon la revendication 11, **caractérisé en ce qu'**il comporte deux magasins (93) d'alimentation de deux flans différents situés à proximité l'un de l'autre.

13. Dispositif selon la revendication 11, **caractérisé en ce qu'**il comporte deux magasins (76) d'alimentation différents situés de part et d'autre de la découpe.

14. Dispositif selon la revendication 13, **caractérisé en ce qu'**il comporte un seul magasin (93) de flans de base, sécables, et des moyens (28) de séparation du flan de base en deux flans, avant transfert des deux dits flans au-dessus de leur gabarit respectif.

15. Dispositif selon l'une quelconque des revendications 9 à 14, **caractérisé en ce que** la découpe étant formée par une série d'au moins quatre volets (6) terminée d'un côté par une série de rabats,
le dispositif comporte des moyens (36) d'amener de la découpe à plat et d'application desdits renforts horizontalement sur ladite découpe.

16. Dispositif selon l'une quelconque des revendications 9 à 14, **caractérisé en ce que** la découpe étant préformée en caisse ouverte (92) sur le dessus et présentant au moins quatre parois verticales (6), le dispositif comporte des moyens (94) de basculement vertical des renforts, d'introduction dans l'emballage et d'application latéralement sur deux parois verticales opposées de l'emballage.

## Patentansprüche

1. Verfahren zur Anbringung mindestens einer Verstärkung (2, 2') an einer bestimmten Stelle eines Zuschnitts (5) aus einem Bogen aus Karton oder Wellpappe zur Bildung einer Verpackung (B) mit Wänden mit einer bestimmten Höhe, wobei die Verstärkung sich aus einem Rohling (3, 3') aus Karton oder Wellpappe ergibt, **dadurch gekennzeichnet, dass** bei Verstärkung mit einer Länge, die der bestimmten Höhe entspricht,
der Rohling aus einem Magazin (4) durch Ansaugen mit Hilfe von Entstapelungsmitteln (11) mit einer Längsstruktur (13) entnommen wird, welche angeordnet ist, um über den derart erfassten Rohling in Längsrichtung des Rohlings angeordnet zu werden, der Rohling (3, 3') horizontal über eine Schablone (18) zur Bildung des Rohlings verfahren wird,
der Rohling zwischen der Schablone (18) und der Längsstruktur (13) gepresst wird, welche zumindest teilweise komplementäre Formen aufweisen, um dem Rohling die Form einer hohlen Stütze in einem Teil des Rohlings zu verleihen und um horizontale Längsseitenränder (33, 33') zu bilden,
der derart ausgeformte Rohling unter Beleimen der Seitenränder (33, 33') verfahren wird und
der derart beleimte Rohling auf den Zuschnitt (5) an der bestimmten Stelle angelegt wird, um die Verstärkung der Verpackung (B) zu bilden.

2. Verfahren nach Anspruch 1,
**dadurch gekennzeichnet,**
**dass** die bestimmte Form einen Querschnitt in Form eines umgedrehten V oder U aufweist.

3. Verfahren nach einem der vorhergehenden Ansprüche,
**dadurch gekennzeichnet,**
**dass** gleichzeitig zwei Verstärkungen (2, 2') an zwei gegenüberliegenden Wänden des Zuschnitts gebildet und eingerichtet werden, welcher geeignet ist, die Verpackung zu bilden.

4. Verfahren nach Anspruch 3,
**dadurch gekennzeichnet,**
**dass** die Verstärkungsrohlinge (3, 3') aus zwei unterschiedlichen Magazinen (93) verfahren werden, welche in der Nähe voneinander angeordnet sind.

5. Verfahren nach Anspruch 3,
**dadurch gekennzeichnet,**
**dass** die Verstärkungsrohlinge aus zwei unterschiedlichen Magazinen (76) verfahren werden, welche beidseitig des Zuschnitts angeordnet sind.

6. Verfahren nach Anspruch 3,
**dadurch gekennzeichnet,**
**dass** die Verstärkungsrohlinge aus ein und demselben Magazin (4) mit durchbrechbaren Grundrohlingen stammen, welche vor dem Verfahren über die jeweilige Schablone zweigeteilt werden.

7. Verfahren nach einem der vorhergehenden Ansprüche,
**dadurch gekennzeichnet,**
**dass** bei Bildung des Zuschnitts (5) durch eine auf einer Seite mit einer Reihe von Umklappteilen endende Reihe von mindestens vier Flügeln (6) der Zuschnitt flach gelegt wird und die Verstärkungen horizontal auf den Zuschnitt gelegt werden.

8. Verfahren nach einem der Ansprüche 1 bis 6,
**dadurch gekennzeichnet,**
**dass** bei Vorbildung des Zuschnitts als oben offene Kiste (92) mit mindestens vier vertikalen Wänden die Verstärkungen (2, 2') vertikal gekippt werden und dann in die Verpackung eingeführt werden, bevor sie seitlich gegen gegenüberliegende vertikale Wände der Verpackung angelegt werden.

9. Vorrichtung (1) zur Anbringung mindestens einer Verstärkung (2, 2') an einer bestimmten Stelle eines Zuschnitts (5) aus einem Bogen aus Karton oder Wellpappe zur Bildung einer Verpackung (B) mit Wänden mit einer bestimmten Höhe, wobei die Verstärkung sich aus einem Rohling (3, 3') aus Karton oder Wellpappe ergibt,
**dadurch gekennzeichnet,**
**dass** bei Verstärkung mit einer Länge, die der bestimmten Höhe entspricht, die Vorrichtung Mittel zum Ergreifen des Rohlings aus einem Magazin durch Ansaugen mit Entstapelungsmitteln (11) mit einer Längsstruktur (13) aufweist, welche angeordnet ist, um über den derart erfassten Rohling angeordnet zu werden,
eine Schablone (18) zur Bildung des Rohlings,
Mittel (21) zum Verfahren des Rohlings horizontal über die Formungsschablone, zum Pressen (22) des Rohlings zwischen der Schablone (18) und der Längsstruktur (13), welche zumindest teilweise komplementäre Formen aufweisen, um dem Rohling teilweise die Form einer hohlen Stütze zu verleihen und um horizontale Längsseitenränder (33, 33') zu bilden, und zum Verfahren (36) des derart ausgeformten Rohlings gegenüber dem Zuschnitt (5) zur bestimmten Stelle,
Mittel zum Beleimen der Seitenränder und zum Pressen des derart beleimten Rohlings gegen den Zuschnitt, um die Verstärkung der Verpackung zu bilden.

10. Vorrichtung nach Anspruch 9,
**dadurch gekennzeichnet,**
**dass** die bestimmte Form einen Querschnitt in Form eines umgedrehten V oder U aufweist.

11. Vorrichtung nach einem der Ansprüche 9 und 10,
**dadurch gekennzeichnet,**
**dass** sie zwei Greifmittel, zwei Formungsschablonen (18), zwei Mittel (21) zum Verfahren und Beleimen und zwei Mittel (22) zum Pressen zweier Rohlinge (3, 3'), um zwei Verstärkungen (2, 2') an zwei gegenüberliegenden Wänden der Verpackung zu bilden.

12. Vorrichtung nach Anspruch 11,
**dadurch gekennzeichnet,**
**dass** sie zwei unterschiedliche Magazine (93) zur Abgabe zweier Rohlinge aufweist, welche in der Nähe voneinander angeordnet sind.

13. Vorrichtung nach Anspruch 11,
**dadurch gekennzeichnet,**
**dass** sie zwei unterschiedliche Abgabemagazinen (76) aufweist, welche beidseitig des Zuschnitts angeordnet sind.

14. Vorrichtung nach Anspruch 13,
**dadurch gekennzeichnet,**
**dass** sie ein einziges Magazin (93) mit durchbrechbaren Grundrohlingen und Mitteln (28) zur Trennung des Grundrohlings in zwei Rohlinge vor dem Verfahren der zwei Rohlinge über die jeweilige Schablone aufweist.

15. Vorrichtung nach einem der Ansprüche 9 bis 14,
**dadurch gekennzeichnet,**
**dass** bei Bildung des Zuschnitts durch eine auf einer Seite mit einer Reihe von Umklappteilen endende Reihe von mindestens vier Flügeln (6) die Vorrichtung Mittel (36) aufweist, um den Zuschnitt flach zuzuführen und die Verstärkungen horizontal auf den Zuschnitt zu legen.

16. Vorrichtung nach einem der Ansprüche 9 bis 14,
**dadurch gekennzeichnet,**
**dass** bei Vorbildung des Zuschnitts als oben offene Kiste (92) mit mindestens vier vertikalen Wänden (6) die Vorrichtung Mittel (94) zum vertikalen Kippen der Verstärkungen, zum Einführen in die Verpackung und zum seitlichen Anlegen gegen gegenüberliegende vertikale Wände der Verpackung aufweisen.

## Claims

1. Method for putting in place at least one reinforcement (2, 2') at a given location of a cut-out (5) made of cardboard or corrugated cardboard sheet suitable for forming a package (B) provided with walls of a given height, the reinforcement originating from a panel (3, 3') made of cardboard or corrugated cardboard, **characterised in that**, the reinforcement having a length equal to said given height,
the panel is extracted from a magazine (4) by gripping it by suction with the aid of unstacking means (11) comprising a longitudinal structure (13), arranged to be placed above the panel thus gripped in the direction of the length of the panel,
the panel (3, 3') is transferred horizontally above a gauge (18) for forming said panel,
the panel is compressed between the gauge (18) and said longitudinal structure (13), which have at least partly complementary shapes, in order to confer on the panel a hollow pillar shape over part of the panel and to form horizontal longitudinal lateral edges (33, 33'),
the panel thus configured is transferred while gluing the lateral edges (33, 33') and
the panel thus glued is applied to the cut-out (5) at the given location, in order to form the reinforcement of said package (B).

2. Method according to claim 1, **characterised in that** the given shape has a cross-section in the shape of an inverted V or U.

3. Method according to any one of the preceding claims, **characterised in that** two reinforcements (2, 2') are formed and put in place simultaneously on two opposed walls of the cut-out suitable for forming the package.

4. Method according to claim 3, **characterised in that** the reinforcing panels (3, 3') are transferred from two different magazines (93) situated close to each other.

5. Method according to claim 3, **characterised in that** the reinforcing panels are transferred from two different magazines (76) situated on either side of the cut-out.

6. Method according to claim 3, **characterised in that** the reinforcing panels are obtained from the same magazine (4) of divisible basic panels, which are separated into two before transfer above their respective gauge.

7. Method according to any one of the preceding claims, **characterised in that**, the cut-out (5) being formed by a series of at least four sections (6) ending on one side in a series of flaps, said cut-out is placed flat and said reinforcements are applied horizontally to said cut-out.

8. Method according to any one of claims 1 to 6, **characterised in that**, the cut-out being preformed as a case (92) which is open at the top and having at least four vertical walls, the reinforcements (2, 2') are tilted vertically, then introduced into the package before being applied laterally to two opposed vertical walls of the package.

9. Device (1) for putting in place at least one reinforcement (2, 2') at a given location of a cut-out (5) made of cardboard or corrugated cardboard sheet suitable for forming a package (B) provided with walls of a given height, the reinforcement originating from a panel (3, 3') made of cardboard or corrugated cardboard, **characterised in that**, the reinforcement having a length equal to said given height, the device comprises means for gripping the panel from a magazine by suction including unstacking means (11) comprising a longitudinal structure (13), arranged to be placed above the panel thus gripped,
a gauge (18) for forming said panel,
means (21) for transferring the panel horizontally above said forming gauge, means (22) for compression of the panel between the gauge (18) and said longitudinal structure (13), which have at least partly complementary shapes, in order to confer on the panel in part a hollow pillar shape and to form horizontal longitudinal lateral edges (33, 33'), and means (36) for transfer of the panel thus configured, facing the cut-out (5) at the given location,
means for gluing the lateral edges and for pressing the panel thus glued onto the cut-out in order to form the reinforcement of said package.

10. Device according to claim 9, **characterised in that** the given shape has a cross-section in the shape of an inverted V or U.

11. Device according to one of claims 9 and 10, **characterised in that** it comprises two gripping means, two forming gauges (18), two transfer and gluing means (21) and two means (22) for pressing two panels (3, 3') in order to form two reinforcements (2, 2') on two opposed walls of the package.

12. Device according to claim 11, **characterised in that** it comprises two magazines (93) for supplying two different panels situated close to each other.

13. Device according to claim 11, **characterised in that** it comprises two different supply magazines (76) situated on either side of the cut-out.

14. Device according to claim 13, **characterised in that** it comprises a single magazine (93) of divisible basic panels, and means (28) for separating the basic panel into two panels, before transfer of the two said panels above their respective gauge.

15. Device according to any one of claims 9 to 14, **characterised in that**, the cut-out being formed by a series of at least four sections (6) ending on one side in a series of flaps,
the device comprises means (36) for arranging the cut-out flat and applying said reinforcements horizontally to said cut-out.

16. Device according to any one of claims 9 to 14, **characterised in that**, the cut-out being preformed as a case (92) which is open at the top and having at least four vertical walls (6), the device comprises means (94) for vertically tilting the reinforcements, introducing them into the package and applying them laterally to two opposed vertical walls of the package.
